# EUROPÄISCHE PATENTSCHRIFT

(11) **EP 2 522 240 B1**
(45) Veröffentlichungstag und Bekanntmachung des Hinweises auf die Patenterteilung: **24.08.2016**
(21) Anmeldenummer: 11165960.3
(22) Anmeldetag: 13.05.2011
(51) Int. Cl.: A43B 7/20, A43B 5/00

(54) **Schuh mit Fersenristzug-System**
Shoe with heel instep pull system
Chaussure dotée d'un système de traction de talon

(43) Veröffentlichungstag der Anmeldung: 14.11.2012
(73) Patentinhaber: Fenix Outdoor AB publ., 89125 Örnsköldsvik (SE)
(72) Erfinder: Friedl, Johann, 4793 St. Roman (AT)
(74) Vertreter: Grosse, Felix Christopher

(56) Entgegenhaltungen:
- FR-A1- 2 699 795
- US-A- 4 670 998
- US-A- 5 291 671
- US-A- 5 377 430
- US-A- 5 692 319
- US-A- 5 775 006

## Beschreibung

Die Erfindung betrifft einen Schuh, insbesondere einen Berg-, Alpin- oder Wanderschuh, bestehend aus einer Sohle, einem mit der Sohle verbundenem Oberteil, einem Schaft, der sich an das Oberteil nach oben hin anschließt, und einer Schließvorrichtung, die geeignet ist, den Schaft teilweise zu schließen.

Derartige Schuhe sind allgemein bekannt. Sie kommen überwiegend zum Einsatz, wenn der Nutzer auf einem Untergrund laufen will, der unbefestigt und uneben ist. Der Schuh soll dem Fuß des Nutzers festen Halt bieten und gleichermaßen eine notwendige Bewegungsfreiheit für die natürliche Bewegung des Fußes beim Laufen gewährleisten. Ebenfalls soll der Schuh gegen Verletzungen schützen, sowie eine entsprechende Haltbarkeit gegenüber Abnutzung und Beschädigung aufweisen. Bei allen Erfordernissen soll jedoch auch eine optimale Bequemlichkeit gewährleistet sein. Das Erfordernis der Bequemlichkeit erstreckt sich sowohl auf die Handhabung des Schuhs beim An- und Ausziehen, als auch auf den Tragekomfort während der Nutzung.

Bei dem Schuh kommt es darauf an, den Fuß des Trägers so aufzunehmen, dass dieser einen ausreichend festen Halt im Schuh findet. Für den festen Halt des Fußes im Schuh ist es wichtig, dass der Fuß des Trägers von dem Oberteil und dem Schaft so umschlossen ist, dass der Schuh einen hinreichend engen Kontakt zum Fuß herstellt. Mit Hilfe der Schnürung kann die Weite des Schafts in begrenztem Maße an den Fuß angepasst werden. Eine Vorderkappe des Oberteils lässt den Zehen genügen Spielraum und schützt sie gleichermaßen. Ein Ristbereich gibt dem Fuß überwiegend einen seitlichen Halt, und eine Hinterkappe soll den Fersenbereich des Fußes zur Seite und nach hinten hin umschließen und entsprechenden Halt geben. Der Schaft erstreckt sich über den Knöchel hinaus, um dem Knöchel einen zusätzlichen Halt im Schuh zu bieten.

Ein wesentliches Problem bei üblichen Schuhen ist es einen Kompromiss zwischen dem erforderlichen Halt des Fußes in dem Schuh und einer größtmöglichen Bequemlichkeit herzustellen. Zur Lösung dieses Problems sind verschiedene Maßnahmen bekannt. Die Wahl des Materials für einzelne Schuhkomponenten und deren Anordnung an den entsprechenden Schuhbereichen hat eine wesentliche Bedeutung. Die Formgebung der einzelnen Schuhbereiche ist ebenfalls dafür wichtig. Eine besondere Maßnahme mit Einfluss auf die Bequemlichkeit und den Halt im Schuh besteht darin, nach dem Anziehen des Schuhs die Form einzelner Schuhbereiche an den Fuß anzupassen. Hierfür wird häufig die Schließvorrichtung, beispielsweise in Form einer Schnürung, mit entsprechenden Schließelementen benutzt.

Beispielsweise beschreibt die Druckschrift FR 2 785 506 einen Schuh mit Tiefzugvorrichtungen, die an seitlichen Bereichen einer jeweiligen Innen- und Außenseite des Schuhs in Bereichen der Hinterkappe angeordnet sind. Jeweils eine Tiefzugöse ist mit einem Band verbunden, dessen erster Abschnitt an der Hinterkappe befestigt ist. Ein zweiter Abschnitt ist zum Sohlenbereich geführt und dort an dem Ristbereich befestigt.

Die Tiefzugösen sind durch eine Schnürung miteinander verbunden. Die Schnürung verläuft über den Schaft des Schuhs im Bereich des Spanns und über den Ristbereich. Durch die Schnürung wird eine Kraft auf den Ristbereich des Schuhs ausgeübt, die den Fuß mit seiner Ferse in die Hinterkappe des Schuhs drückt. Durch die seitliche Befestigung dieser bekannten Tiefzugvorrichtungen an der steifen Hinterkappe kann die Form des Schuhs kaum verändert werden. Ungünstig ist dabei, dass die Haltekraft der Schnürung zusammen mit den Tiefzugeinrichtungen die Form des Schuhs nur in einem Spann- und Ristbereich an den Fuß anpasst. Dies kann in diesem Bereich zu einem lokalen Druck auf den Fuß führen. Hingegen bleibt die Form des Schuhs in anderen Bereichen, besonders im Knöchelbereich durch die bekannten Tiefzugvorrichtungen unverändert und wird nicht an den Fuß angepasst.

Ein Fersenristzugsystem ist des Weiteren auch aus der US 5,377,430 A sowie aus der US 5,775,006 bekannt.

Der vorliegenden Erfindung liegt die Aufgabe zugrunde, einen Schuh der eingangs genannten Art zu schaffen, bei dem die vorgenannten Probleme nicht mehr auftreten. Der Schuh soll dahingehend verbessert werden, dass bei einfacher Handhabung und einem guten Komfort ein fester Halt des Fußes im Schuh gewährleistet ist.

Diese Aufgabe wird durch die im Patentanspruch 1 angegebenen Merkmale eines Schuhs gelöst. Vorteilhafte Ausgestaltungen und Weiterbildungen der Erfindung nach Anspruch 1 sind den Unteransprüchen zu entnehmen.

Eine bevorzugte Ausführungsform des Bergschuhs besteht aus einer Sohle, einem Oberteil, einem Schaft, einer Schnürung und einem Fersenristzug-System. Der Schuh weist dabei vorzugsweise jeweils eine im Wesentlichen zueinander symmetrische erste und zweite Außenseite auf. Das Oberteil hat eine Vorderkappe, einen Ristbereich und eine Hinterkappe, die jeweils mit der Sohle verbunden sind. Der Schaft ist oberhalb des Oberteils angeordnet und mit ihm verbunden. Der Schaft weist an den jeweiligen Außenseiten entsprechende innere und äußere Knöchelbereiche und an seiner Vorderseite Schließelemente auf und erstreckt sich über den Knöchel hinaus. Die Schnürung als Schließvorrichtung ist geeignet, die Schließelemente des Schafts miteinander zu verbinden.

Das Fersenristzug-System besteht aus einem ersten Fersenristzug, der an der ersten Außenseite des Schuhs angeordnet ist, und einem zweiten Fersenristzug, der an der zweiten Außenseite des Schuhs angeordnet ist. Der erste Fersenristzug und der zweite Fersenristzug weisen jeweils ein erstes Band und ein zweites Band auf, die seitlich an der entsprechenden Außenseite des Schuhs V-förmig zueinander angeordnet sind. Die ersten Enden der ersten und zweiten Bänder bilden jeweils einen Verbindungsabschnitt, wobei die beiden Verbindungsabschnitte mit der Schließvorrichtung verbindbar sind.

Die ersten Bänder sind an einem oberen Schaftabschnitt des Schafts und oberhalb der Hinterkappe nach rückwärts um den Schaft geführt, wobei die ersten Bänder lose um die Rückseite des oberen Schaftabschnitts des Schafts geführt sind. Der obere Schaftbereich beinhaltet einen ersten Knöchelbereich auf der ersten Außenseite und einen zweiten Knöchelbereich auf der zweiten Außenseite. Die zweiten Enden der ersten Bänder sind im Bereich der Rückseite des Schafts miteinander verbunden.

Vorzugsweise weisen die ersten Bänder jeweils einen Mittelabschnitt auf, der an einem entsprechenden ersten Befestigungsabschnitt des oberen Schaftabschnitts an der jeweiligen Außenseite des Schuhs befestigt ist. Die zweiten Bänder sind, vorzugsweise vor der Hinterkappe, in Richtung Sohle des Schuhs geführt. Die zweiten Enden der zweiten Bänder sind an einem zweiten Befestigungsabschnitt am Oberteil, vorzugsweise vor der Hinterkappe, befestigt. Die ersten und zweiten Bänder umschließen einen überwiegenden Teil des Knöchel- und Fersenbereiches für einen zusätzlichen Halt des Fußes, indem das erste Band des ersten Fersenristzugs oberhalb des Knöchels über den ersten Knöchelbereich und das erste Band des zweiten Fersenristzugs oberhalb des Knöchels über den zweiten Knöchelbereich geführt sind, und indem das zweite Band des ersten Fersenristzugs vor dem ersten Knöchelbereich und das zweite Band des zweiten Fersenristzugs vor dem zweiten Knöchelbereich geführt sind.

Nach einer ersten erfindungsgemäßen Weiterbildung sind die ersten Bänder als Fersenband ausgebildet. Zudem können die zweiten Bänder als Ristbänder ausgebildet sein.

In einer weiteren Ausführungsform sind die ersten Bänder mit der Rückseite des oberen Schaftabschnitts des Schafts fest verbunden.

Dabei ist das jeweilige erste Band in seinem Verlauf im Wesentlichen horizontal ausgerichtet. Das jeweilige zweite Band kann in seinem Verlauf im Wesentliche vertikal ausgerichtet sein, wobei auch eine andere Ausrichtung des jeweiligen zweiten Bands, beispielsweise ein schräge Ausrichtung, denkbar ist. Diese erfindungsgemäße Anordnung sichert eine überwiegende Umschließung des Knöchel- und Fersenbereichs durch die ersten und zweiten Bänder.

Vorteilhafterweise ist die Schließeinrichtung als eine mindestens ein Schnürband aufweisende Schnürung ausgebildet. Die Schließelemente sind dabei vorzugweise aus Schlaufen, Ösen oder Haken gebildet, durch welche das Schnürband der Schnürung geführt ist. Mittels der Schnürung in Verbindung mit dem erfindungsgemäßen Fersenristzug- System lässt sich eine individuelle Anpassung des Schuhs an den Fuß des Verwenders realisieren. Denkbar ist jedoch auch, die Schließvorrichtung in Kombination mit den Schließelementen in einer anderen Art und Weise auszugestalten, beispielsweise als Klettverschluss oder unter Verwendung von Schnallen. Denkbar sind darüber hinaus auch alle anderen Arten von für Schuhe tauglichen Schließvorrichtungen, die mit dem erfindungsgemäßen Fersenristzug- System kombinierbar sind.

Dabei weist der Verbindungsabschnitt des ersten und zweiten Fersenristzugs zur Verbindung mit der Schließvorrichtung vorzugsweise einen Tiefzughaken auf. Unter Tiefzughaken ist dabei im Sinne der Erfindung insbesondere ein vorzugsweise aus Metall oder Kunststoff gebildeter Haken zu verstehen, der mit dem Verbindungsabschnitt fest verbunden ist, und durch welchen eine Schlaufe der Schnürung führbar ist um eine formschlüssige Wirkverbindung zwischen Schnürung und Tiefzughaken herzustellen. Statt einem Haken kann ebenfalls eine Schlaufe, eine Öse, ein Band, ein Klettverschluss oder dergleichen vorgesehen sein. In jedem Fall jedoch ist unter dem Begriff Tiefzughaken auch jede andere konstruktive Lösung zu fassen, welche eine insbesondere formschlüssige Wirkverbindung zwischen dem Verbindungsabschnitt der ersten Bänder und der Schließvorrichtung ermöglicht.

Nach einer erfindungsgemäßen Weiterbildung sind die zweiten Bänder bis zur Sohle geführt. Die zweiten Befestigungsabschnitte sind dabei an dem Oberteil in einem Bereich nahe der Sohle angeordnet. Dadurch erfolgt eine Krafteinlenkung in das Oberteil nahe der Sohle, welches einen besonders stabilen und wenig flexiblen Bereich des Schuhs darstellt. Alternativ ist denkbar, dass die zweiten Bänder bis zur Sohle geführt sind und ein weiterer dritter Befestigungsabschnitt in einem Bereich nahe der Sohle angeordnet ist. Dabei weist bei beiden alternativen Ausführungsformen der Schuh eine vordere Laufsohle und einen Absatz auf, wobei der Bereich nahe der Sohle für die Anordnung des zweiten oder dritten Befestigungsabschnitts zwischen Laufsohle und Absatz angeordnet ist.

Die Rückseite des Schafts oberhalb der Hinterkappe ist vorzugsweise flexibel ausgeführt. Dadurch wird ein weitgehend natürliches Abrollverhalten des Schuhs ohne Erzeugung von Druckstellen durch den Schaft unterstützt. Nach einer Weiterbildung ist der obere Schaftabschnitt zwischen dem ersten Befestigungsabschnitt und dem zweiten Befestigungsabschnitt ebenfalls bzw. alternativ flexibel auszuführen. Durch beide Maßnahmen wird jeweils ein weitgehend natürliches Abrollverhalten des Schuhs ohne Erzeugung von Druckstellen durch den Schaft bei gleichzeitiger gewünschter Stabilität des Schuhs gewährleistet.

Es wird weiterhin erfindungsgemäß vorgeschlagen, den Schaft und das Oberteil an den jeweiligen ersten und zweiten Befestigungsabschnitten flexibler als in dem Bereich des oberen Schaftabschnitts zwischen den ersten und zweiten Befestigungsabschnitten auszuführen. Dadurch wird eine Bewegung des Oberteils während der Nutzung des Schuhs im Bereich zwischen den ersten und zweiten Befestigungsabschnitten erleichtert, wohingegen eine Bewegung an den ersten und zweiten Befestigungsabschnitten erschwert ist. Somit wird eine spezifische erfindungsgemäße Verteilung von flexiblen und weniger flexiblen Zonen im Oberteil des Schuhs erzielt, was zum einen die natürliche Bewegung des Fußes bei gleichzeitiger notwendiger Stabilität gewährleistet, und zum anderen einen sicheren Halt des Fußes durch individuelle Anpassungsmöglichkeiten des Oberteils in bestimmten vordefinierten Zonen des Oberteils und Schafts sicherstellt.

Dabei wird als weiterhin vorteilhaft vorgeschlagen, dass das erste und das zweite Band des jeweiligen Fersenristzugs derart angeordnet sind, dass sie zusammen einen überwiegenden Teil einer in der Hinterkappe ruhenden Ferse eines Fußes umschließen. Es wird damit ein sicherer Halt der Ferse im Schuh gewährleistet und eine Bewegung der Ferse im Schuh und damit einhergehende Scheuerstellen während der Nutzung des Schuhs wirksam unterbunden.

Durch die erfindungsgemäße Ausgestaltung des Fersenristzug- Systems in Kombination mit der Schließvorrichtung wird eine optimale Anpassung des damit ausgerüsteten Schuhs an den Fuß des Nutzers realisiert. Insbesondere wird damit ein sicherer Halt der Ferse im Schuh sichergestellt, wodurch Scheuerstellen und damit zusammenhängende Verletzungen des Fußes wirksam unterbunden werden. Insgesamt wird ein sicherer und stabiler Halt des Fußes im Schuh bei gleichzeitiger maximaler Flexibilität des Schuhs im Hinblick auf einen natürlichen Bewegungsablauf erzielt.

Die Erfindung ist nachfolgend anhand eines in den Figuren dargestellten bevorzugten Ausführungsbeispiels näher erläutert. Es zeigen:
- Fig. 1: eine erste Seitenansicht des Schuhs;
- Fig. 2: eine zweite Seitenansicht des Schuhs; und
- Fig. 3: das erfindungsgemäße Fersenristzug- System.

In Fig. 1 ist ein Schuh 1 in einer ersten Seitenansicht dargestellt, wohingegen Fig. 2 eine zweite Seite des Schuhs 1 zeigt.

Der Schuh 1 hat eine erste Außenseite 2 und eine zweite Außenseite 3. Beide Außenseiten 2, 3 des Schuhs sind im Wesentlichen in Bezug zu einer senkrechten und in Längsrichtung L des Schuhs 1 verlaufenden Mittelebene E (nicht gezeigt) zueinander symmetrisch und weisen jeweils die gleichen Merkmale auf. Insofern kann die nachfolgende Beschreibung der ersten Außenseite 2 unmittelbar auf die zweite Außenseite 3 des Schuhs 1 angewandt werden.

Der Schuh 1 besteht aus einer Sohle 4, einem Oberteil 5, einem Schaft 6, einer Schnürung 7 und einem Fersenristzug-System 8. Die Sohle 4 kann einteilig ausgebildet sein und ist an ihrer Unterseite mit einer Profilierung 41 versehen. Die Profilierung weist Stollen 42 auf, die mit einem nachgiebigen Untergrund in Eingriff kommen können. Die Sohle 4 ist aus einem flexiblen Material, so dass sie besonders in einem Zehenbereich 43 biegsam ist, um sich einer Abrollbewegung des Fußes beim Laufen anzupassen. Der Fersenbereich 44 der Sohle 4 weist einen Absatz 45 auf, der eine größere Dicke aufweist als die der Sohle 4. Der Absatz 45 hat an seiner Unterseite einen Profilabschnitt 46 mit Stollen 42. Der Absatz 45 kann einen mehrlagigen Aufbau aufweisen. Eine Zwischenlage 47 kann aus einem besonders elastischen Material ausgeführt sein, um Stöße beim Laufen abzufedern.

Das Oberteil 5 beinhaltet eine Vorderkappe 10, einen Ristbereich 9 mit einem ersten Ristbereich 11 an der ersten Außenseite 2 und einen zweiten Ristbereich 12 an der zweiten Außenseite 3, und eine Hinterkappe 13.

Das Oberteil 5 ist mit der Sohle 4 verbunden. Die Verbindung von Sohle 4 und Oberteil erfolgt durch eine Nahtverbindung. Es ist aber auch eine Klebeverbindung oder eine Vulkanisierungsverbindung möglich, oder auch eine Kombination von derartigen Verbindungen. Die Vorderkappe 10 formt einen Aufnahmebereich für die Zehen. Die Vorderkappe 10 ist aus einem überwiegend festen und starren Material gefertigt, um einen Schutz der Zehen vor äußeren Einwirkungen zu bilden. An die Vorderkappe 10 schließt sich in Längsrichtung des Schuhs 1 nach hinten an jeder Außenseite 2, 3 des Schuhs 1 jeweils der erste und zweite Ristbereich 11, 12 an. Die Ristbereiche 11, 12 sind mit der Vorderkappe 10 verbunden. Sie können aber auch einteilig zusammen mit der Vorderkappe 10, und auch zusammen mit der Hinterkappe 13 gefertigt sein. Die Ristbereiche 11, 12 sind ebenfalls aus einem überwiegend festen und starren Material gefertigt, um dem Fuß in diesen Bereichen einen festen seitlichen Halt zu geben und ihn gegen äußere Einflüsse zu schützen.

Die Hinterkappe 13 bildet den rückwärtigen Abschluss des Oberteils 5 des Schuhs 1 und nimmt die Ferse des Fußes auf. Die Hinterkappe 13 ist ebenfalls aus einem festen und starren Material gefertigt. Die Hinterkappe 13 ist um das hintere Ende des Schuhs 1 herum geführt und mit den Ristbereichen 11, 12 verbunden bzw. einteilig zusammen mit ihnen gefertigt. Die Hinterkappe 13 umschließt kappenförmig die Ferse des Fußes und wird von zwei in Längsrichtung nach hinten sich verbreiternde Kappenabschnitten 49 gebildet ist. Die Kappenabschnitte 49 erstrecken sich an der jeweiligen Außenseite 2, 3 des Schuhs 1 an den Ristbereichen 11, 12 beginnend bis zu einer Schuhmitte 48 an der Rückseite des Schuhs 1. Durch die Hinterkappe 13 wird die Ferse gegen einen seitlichen Versatz im Schuh gehalten. Die Hinterkappe 13 wird von einem oberen Rand 40 des Oberteils 5 begrenzt. Die Hinterkappe hat insgesamt eine becherförmige Form. Dadurch wird die Wölbung der Ferse teilweise seitlich und nach oben umschlossen, wodurch eine Bewegung der Ferse (Fersenschlupf) im Schuh 1 begrenzt und erschwert wird.

Der Schaft 6 schließt sich nach oben hin an das Oberteil 5 an und ist mit dem Oberteil 5 an dessen oberem Rand 40 verbunden. Der Schaft 6 umschließt das Sprunggelenk und den Knöchel des Fußes. Der Schaft 6 hat an seiner Vorderseite 63 zur Vorderkappe 10 hin eine Öffnung 68, die an ihren Rändern 69a, b von jeweils einer parallel zur Mittelebene E (nicht gezeigt) verlaufenden Schnürleiste 16, 17 begrenzt ist. Die Schnürleisten 16, 17 weisen Schnürelemente bzw. Schließelemente 18 auf, die jeweils an den Schnürleisten 16, 17 befestigt sind oder in sie eingesetzt sind.

Der Schaft 6 beinhaltet einen unteren Schaftabschnitt 64, der mit dem Rand 40 des Oberteils 5 verbunden ist, und einem oberen Schaftabschnitt 65, der einen ersten Knöchelbereich 61auf der ersten Außenseite 2, einen zweiten Knöchelbereich 62 an der zweiten Außenseite 3 und einen Schaftabschluss 60 beinhaltet. Der erste und zweite Knöchelbereich 61, 62 des oberen Schaftabschnitts 65 nimmt den Knöchel des Fußes auf. Der Schaft 6 erstreckt sich nach oben hin über den Knöchel hinaus bis zu dem Schaftabschluss 60 oberhalb des Knöchels. Der untere Schaftabschnitt 64 und der obere Schaftabschnitt 65 sind aus unterschiedlichen Materialien gefertigt, wobei der untere Schaftabschnitt 64 aus einem festeren Material besteht als der obere Schaftabschnitt 65. Der obere Schaftabschnitt 65 ist aus einem weichen und/ oder flexiblen Material gefertigt, und kann in vorteilhafter Ausbildung im Abschnitt der Knöchels und der Fersensehne oberhalb der Ferse mit zusätzlichen Polstern 67 versehen sein. Der untere Schaftabschnitt 64 ist mit dem oberen Schaftabschnitt 65 teilweise überlappend verbunden. Die Verbindung ist als Nahtverbindung, Klebeverbindung oder Vulkanisierungsverbindung ausgeführt. Es sind aber auch andere geeignete Verbindungen oder Kombinationen von Verbindungen einsetzbar.

Der untere Schaftabschnitt 64 umschließt den Fuß hin im Wesentlichen unterhalb des Knöchelbereichs 61. Der untere Schaftabschnitt 64 beinhaltet ein erstes Stützteil 641, das an der ersten Außenseite 2 des Schuhs 1 angeordnet ist und sich nach oben in einen Bereich des oberen Schaftabschnitts 65 erstreckt. Das erste Stützteil 641 ist dabei halbmondförmig um den ersten Knöchelbereich 61 des oberen Schaftabschnitts 65 herum angeordnet. Das erste Stützteil 641 ist mit dem oberen Schaftabschnitt 65 verbunden.

Der untere Schaftabschnitt 64 beinhaltet weiterhin ein zweites Stützteil 642, das an der zweiten Außenseite 3 des Schuhs 1 angeordnet ist und sich nach oben in einen Bereich des oberen Schaftabschnitts 65 erstreckt. Das zweite Stützteil 642 ist dabei halbmondförmig um den zweiten Knöchelbereich 62 des oben Schaftabschnitts 65 herum angeordnet. Das zweite Stützteil 642 ist mit dem oberen Schaftabschnitt 65 verbunden.

Die ersten und zweiten Stützteile 641, 642 des unteren Schaftabschnitts 64, die sich in Bereiche des oberen Schaftabschnitts 65 hinein erstrecken, sind jedoch nicht in Bereichen des Knöchels und der Fersensehne angeordnet. Die Bereiche des Knöchels und der Fersensehne werden überwiegend von dem oberen Schaftabschnitt 65 bedeckt. Dadurch werden der Knöchel und die Fersensehne überwiegend durch den oberen Schaftabschnitt 65 aufgenommen, der aus einem verhältnismäßig weichen und flexiblen Material gefertigt ist. Somit sind die Beweglichkeit und die Bequemlichkeit in diesen Bereichen des oberen Schaftabschnitts 65 besonders ausgeprägt, und die flexiblen Bereiche wirken besonders vorteilhaft mit dem erfindungsgemäßen Fersenristzug-System 8 zusammen, wie später beschrieben wird.

Die Schnürelemente 18 können als Haken, Schlaufen oder Ösen ausgebildet sein, die geeignet sind, eine Schnürung 7 aufzunehmen und die Schnürelemente 18 mit der Schnürung 7 zu verbinden.

Die Schnürung 7 besteht aus einem Schnürsenkel oder Schnürband aus einem beweglichen und zugfesten Material, und ist geeignet, die Schnürelemente 18 der Schnürleisten 16, 17 miteinander zu verbinden. Für die Verbindung der Schnürelemente 18 wird die Schnürung 7 zumeist wechselweise durch jeweils ein Schnürelement 18 hindurch geführt, und jeweilige Enden 71 der Schnürung 7 unter Zug miteinander verbunden. Es ist aber auch jede andere Art der Führung der Schnürung 7 denkbar, um die Schnürleisten 16, 17 zueinander zu ziehen und die Öffnung 68 des Schafts 6 veränderbar zu schließen.

Das in den Fig. 1 bis 3 gezeigte Fersenristzug-System 8 besteht aus einem ersten Fersenristzug 200, der an der ersten Außenseite 2 des Schuhs 1 angeordnet ist, und einem zweiten Fersenristzug 300, der an der zweiten Außenseite 3 des Schuhs 1 angeordnet ist.

Der erste Fersenristzug 200 enthält ein erstes Band 210 und ein zweites Band 220, die V-förmig zueinander angeordnet sind. Ein erstes Ende 211 des ersten Bands 210 und ein erstes Ende 221 des zweiten Bands 220 bilden an der Spitze der V-förmigen Anordnung einen ersten inneren Verbindungsabschnitt 260, der seitlich an der entsprechenden Außenseite 2 des Schuhs 1 angeordnet ist. Das erste Ende 211 des ersten Bands 210 und das erste Ende 221 des zweiten Bands 220 können in einer besonderen Ausbildung miteinander verbunden sein. Das erste Band 210 und das zweite Band 220 können auch einteilig gebildet sein und den ersten Verbindungsabschnitt 260 an der Spitze der V-förmigen Anordnung bilden. Das erste Band 210 und das zweite Band 220 sind aus einem biegsamen, jedoch wenig elastischen Material gefertigt. Beispielsweise können das erste Band 210 und das zweite Band 220 aus einem Kunststoff gefertigt sein, und mit einem nicht elastischen und somit zugfesten Gewebeband hinterlegt sein.

Die V-förmige Anordnung des ersten Bands 210 und des zweiten Bands 220 des ersten Fersenristzugs 200 kann so gewählt werden, dass das erste Band 210 oberhalb des Knöchels über den ersten Knöchelbereich 61 des oberen Schaftabschnitts 65 geführt wird, und das zweite Band 220 vor dem ersten Knöchelbereich 61 des oberen Schaftabschnitts 65 geführt wird. Dabei ist das erste Band 210 im Wesentlichen horizontal ausgerichtet, und das zweite Band 220 kann vertikal ausgerichtet sein. Denkbar ist aber auch, dass die V-förmige Anordnung des ersten Bands 210 und des zweite Bands 220 so gewählt wird, dass sich ein im Wesentlichen spitzer Winkel zwischen dem ersten Band 210 und dem zweiten Band 220 ergibt In anderen Worten, Teile des erste Bands 210 und das zweite Bands 220 begrenzen einen vorderen Bereich des Knöchelbereichs 61 des oberen Schaftabschnitts 65, so dass der Knöchel von Teilen des ersten Bands 210 und des zweiten Bands 220 teilweise umfasst wird. Dadurch wird der Knöchel in einem vorderen Bereich des Knöchelbereichs 61 von Teilen ersten Fersenristzugs 200 umfasst ist, die aus einem festeren Material bestehen, das fester ist als das Material des oberen Schaftabschnitts 65 in dem Knöchelbereich 61. Ein weiterer Teil des Knöchels wird in einem hinteren Bereich des Knöchelbereichs 61 an der ersten und zweiten Außenseite 2, 3 von jeweils den sich nach oben erstreckenden Stützteilen 641, 642 des unteren Schaftabschnitts 64 begrenzt, so dass der hintere Bereich des Knöchels von dem Teil des unteren Schaftabschnitts 64 umfasst ist, das aus einem festen Material besteht, das fester ist als das Material des oberen Schaftabschnitts 65 in dem Knöchelbereich 61.

Der zweite Fersenristzug 300 enthält ein erstes Band 310 und ein zweites Band 320, die V-förmig zueinander angeordnet sind. Ein erstes Ende 311 des ersten Bands 310 und ein erstes Ende 321 des zweiten Bands 320 bilden an der Spitze der V-förmigen Anordnung einen zweiten Verbindungsabschnitt 360. Das erste Ende 311 des ersten Bands 310 und das erste Ende 321des zweiten Bands 320 können auch in einer besonderen Ausformung miteinander verbunden sein. Das erste Band 310 und das zweite Band 320 können auch einteilig ausgeformt sein und den zweiten Verbindungsabschnitt 360 an der Spitze einer V-förmigen Ausformung bilden. Das erste Band 310 und das zweite Band 320 sind aus einem biegsamen, jedoch wenig elastischen Material gefertigt. Beispielsweise können das erste Band 310 und das zweite Band 320 aus einem Kunststoff gefertigt sein, und mit einem nicht elastischen aber zugfesten Gewebeband hinterlegt sein. Der zweite Verbindungsabschnitt 360 ist an einem Seitenbereich der zweiten Außenseite 3 des Schuhs 1 angeordnet.

Der erste Verbindungsabschnitt 260 des ersten Fersenristzugs 200 ist mit der Schnürung 7 verbunden. Der zweite Verbindungsabschnitt 360 des zweiten Fersenristzugs 300 ist ebenfalls mit der Schnürung 7 verbunden. Die ersten und zweiten Verbindungsabschnitte 260 und 360 weisen jeweils ein Verbindungselement 270, 370 auf, das geeignet ist, die Schnürung 7 aufzunehmen und mit dem jeweiligen Verbindungselement 270, 370 verbunden zu sein, um eine Verbindung zwischen den jeweiligen Verbindungsabschnitten 260, 360 und der Schnürung 7 herzustellen. Die Verbindungselemente 270, 370 sind als Schlaufen ausgeführt, in denen die Schnürung geführt ist, können jedoch auch als Haken oder Ösen ausgebildet sein. Das jeweilige Verbindungselement 270, 370 kann auch als Tiefzughaken ausgeführt sein.

Die V-förmige Anordnung des ersten Bands 310 und des zweiten Bands 320 des zweiten Fersenristzugs 300 kann so gewählt werden, dass das erste Band 310 oberhalb des Knöchels über den zweiten Knöchelbereich 62 des oberen Schaftabschnitts 65 geführt wird, und das zweite Band 320 vor dem zweiten Knöchelbereich 62 des oberen Schaftabschnitts 65 geführt wird. In vorteilhafter Weise kann das erste Band 310 im Wesentlichen horizontal ausgerichtet, und das zweite Band 320 kann im Wesentlichen vertikal ausgerichtet. Es ist aber auch denkbar, dass die V-förmige Anordnung des ersten Bands 310 und des zweite Bands 320 so gewählt wird, dass sich ein im Wesentlichen spitzer Winkel zwischen dem ersten Band 310 und dem zweiten Band 320 ergibt. In anderen Worten, Teile des ersten Bands 310 und des zweiten Bands 320 begrenzen einen vorderen Bereich des zweiten Knöchelbereichs 62 des oberen Schaftabschnitts 65, so dass der Knöchel von diesen Teilen des ersten Bands 310 und des zweiten Bands 320 teilweise umfasst wird. Dadurch wird der Knöchel in dem vorderen zweiten Knöchelbereich 62 an der zweiten Außenseite 3 von Teilen des zweiten Fersenristzugs 300 umfasst, die aus einem festen Material bestehen, das fester ist als das Material des oberen Schaftabschnitts 65 in dem zweiten Knöchelbereich 62. Ein weiterer Teil des zweiten Knöchelbereichs 62 wird in einem hinteren Bereich von dem nach sich nach oben erstreckenden Stützteil 642 des unteren Schaftabschnitts 64 begrenzt, so dass der Knöchel in dem hinteren Bereich des zweiten Knöchelbereich 62 von dem zweiten Stützteil 642 des unteren Schaftabschnitts 64 umfasst ist, das aus dem festen Material besteht, das fester ist als das Material des oberen Schaftabschnitts 65 in dem zweiten Knöchelbereich 62.

Das erste Band 210 des ersten Fersenristzugs 200 ist in einem Bereich des oberen Schaftabschnitts 65 des Schafts 6 oberhalb des unteren Schaftabschnitts 64 und oberhalb der Hinterkappe 13 um die Rückseite des Schafts 6 geführt. Das erste Band 310 des zweiten Fersenristzugs 300 ist ebenfalls in einem Bereich des oberen Schaftabschnitts 65 des Schafts 6 oberhalb des unteren Schaftabschnitts 64 und oberhalb der Hinterkappe 13 um die Rückseite des Schafts 6 geführt. Die zweiten Enden 212, 312 der ersten Bänder 210, 310 der Fersenristzüge 200, 300 sind im Bereich der Rückseite des Schuhs 1 miteinander verbunden. Dadurch bilden die ersten Bänder 210 und 310 ein Fersenband, das über dem relativ weichen und flexiblen Teil des oberen Schaftabschnitts 65 oberhalb der Hinterkappe 13 angeordnet und relativ zueinander beweglich ist.

In einer alternativen Ausführung ist das jeweilige erste Band 210 und 310 oberhalb der Hinterkappe 13 mit der Rückseite des oberen Schaftabschnitts 65 fest verbunden.

Die Teile der um die Rückseite des oberen Schaftabschnitts 65 geführten jeweiligen ersten Bänder 210, 310 bilden zusammen einen Stützabschnitt 215 für den rückwärtigen Teil des Fußes oberhalb der Ferse. Dieser Stützabschnitt 215 ist geeignet, den hinteren Bereich des oberen Schaftabschnitts 65 in Längsrichtung des Schuhs 1 nach vorne zu verformen, wenn eine Zugkraft durch die Schnürung 7 auf die jeweiligen ersten Bänder 210, 310 des ersten und zweiten Fersenristzugs 200, 300 aufgebracht wird. Durch diese Verformung des oberen Schaftabschnitts 65 wird eine sichere Anlage des oberen Schaftabschnitts 65 an den Bereich des Fußes oberhalb der Ferse erreicht. Dadurch wird beim Laufen eine Bewegung der Ferse nach innerhalb der Hinterkappe 13 oben in vorteilhafter Weise eingeschränkt.

Das erste Band 210 des ersten Fersenristzugs 200 weist einen ersten Mittelabschnitt 280 auf. Der erste Mittelabschnitt 280 ist an einem ersten oberen Befestigungsabschnitt 510 des Schafts 6 in einem Seitenbereich an der ersten Außenseite 2 des Schuhs 1 oberhalb der Hinterkappe 13 befestigt. Der erste obere Befestigungsabschnitt 510 ist an dem Stützteil 641 des unteren Schaftabschnitts 64 gebildet, der sich in den oberen Schaftabschnitt 65 hinein und oberhalb des ersten Knöchelbereichs 61 erstreckt. Der erste obere Befestigungsabschnitt 510 besteht aus dem festen Material des unteren Schaftabschnitts 64, das fester und starrer ist als das Material des oberen Schaftabschnitts 65.

Das zweite Band 220 des ersten Fersenristzugs 200 ist an der ersten Außenseite 2 des Schuhs 1 vor der Hinterkappe 13 in Richtung Sohle 4 geführt. Das zweite Band 220 ist im Wesentlichen lose geführt und liegt in engem Kontakt auf der äußeren Oberfläche des oberen Schaftabschnitts 65 an. In vorteilhafter Weise ist das zweite Band 220 im Wesentlichen vertikal ausgerichtet. Ein zweites Ende 222 des zweiten Bands 220 ist an einem zweiten Befestigungsabschnitt 520 des Oberteils 5 befestigt, der an der ersten Außenseite 2 des Schuhs 1 vor der Hinterkappe 13 gebildet ist. Der zweite Befestigungsabschnitt 520 befindet sich in einem Bereich des Schuhs 1 der den Rist des Fußes aufnimmt. Das zweite Band 220 ist ein Ristband, und ist geeignet, die erste Außenseite 2 des Schuhs 1 im ersten Ristbereich 11 nach innen zu verformen, wenn durch die Schnürung 7 eine Zugkraft auf das zweite Band 220 des ersten Fersenristzugs 200 aufgebracht wird. Durch diese Verformung des ersten Ristbereichs 11 wird der erste Ristbereich 11 des Oberteils 5 an den Rist des Fußes angelegt. Dadurch wird beim Laufen eine seitliche Bewegung des Fußes in vorteilhafter Weise eingeschränkt.

In einer vorteilhaften (nicht gezeigten) alternativen Ausbildungsform des Erfindungsgegenstandes ist das zweite Band 220 bis zur Sohle 4 geführt, und an einem dritten Befestigungsabschnitt 530 der ersten Außenseite 2 des Schuhs 1 befestigt, der nahe der Sohle 4 an dem Oberteil 5 angeordnet ist. Als weitere vorteilhafte Weiterbildung (nicht gezeigt) ist das zweite Band 220 sowohl an dem zweiten Befestigungsabschnitt 520 des Oberteils 5 an der ersten Außenseite 2 vor der Hinterkappe 13 befestigt, und zusätzlich an einem dritten Befestigungsabschnitt 530 der ersten Außenseite 2 nahe der Sohle 4 an dem Oberteil 5 befestigt.

Die Befestigung des ersten und zweiten Bands 210, 220 an den jeweiligen ersten, zweiten und dritten Befestigungsabschnitten 510, 520 und 530 der ersten Außenseite 2 erfolgt durch Nähverbindungen, oder durch andere Befestigungsarten, die für eine feste Verbindung zur Übertragung von Kräften geeignet sind.

Das erste Band 310 des zweiten Fersenristzugs 300 weist einen zweiten Mittelabschnitt 380 auf. Der zweite Mittelabschnitt 380 ist an einem zweiten oberen Befestigungsabschnitt 610 des Schafts 6 in einem Seitenbereich an der zweiten Außenseite 3 des Schuhs 1 oberhalb der Hinterkappe 13 befestigt. Der zweite obere Befestigungsabschnitt 610 ist an dem Stützteil 642 des unteren Schaftabschnitts 64 gebildet, das sich in den oberen Schaftabschnitt 65 hinein und oberhalb des zweiten Knöchelbereichs 62 erstreckt. Der zweite obere Befestigungsabschnitt 610 besteht somit aus dem festen Material des unteren Schaftabschnitts 64, das fester und starrer ist als das Material des oberen Schaftabschnitts 65.

Das zweite Band 320 des zweiten Fersenristzugs 300 ist an der zweiten Außenseite 3 des Schuhs 1 vor der Hinterkappe 13 in Richtung Sohle 4 geführt. Das zweite Band 320 ist im Wesentlichen lose geführt und liegt in engem Kontakt auf der äußeren Oberfläche des oberen Schaftabschnitts 65. In vorteilhafter Weise ist das zweite Band 320 im Wesentlichen vertikal ausgerichtet. Ein zweites Ende 322 des zweiten Bands 320 ist an einem zweiten Befestigungsabschnitt 620 befestigt, der an der zweiten Außenseite 3 des Schuhs 1 an dem Oberteil 5 vor der Hinterkappe 13 gebildet ist. Der zweite Befestigungsabschnitt 620 befindet sich in einem Bereich des Schuhs 1 der den Rist des Fußes aufnimmt. Das zweite Band 320 ist ein Ristband, und ist geeignet, die zweite Außenseite 3 des Schuhs 1 im zweiten Ristbereich 12 nach innen zu verformen, wenn durch die Schnürung 7 eine Zugkraft auf das zweite Band 320 des zweiten Fersenristzugs 300 aufgebracht wird. Durch diese Verformung des Schuhs 1 wird der zweite Ristbereich 12 des Oberteils 5 an den Rist des Fußes angelegt. Dadurch wird beim Laufen eine seitliche Bewegung des Fußes in vorteilhafter Weise eingeschränkt.

In einer vorteilhaften (nicht gezeigten) Weiterbildung ist das zweite Band 320 bis zur Sohle 4 geführt, und an einem dritten Befestigungsabschnitt 630 befestigt, der an der zweiten Außenseite 3 des Schuhs 1 nahe der Sohle 4 an dem Oberteil 5 gebildet ist. Als weitere (nicht gezeigte) vorteilhafte Weiterbildung ist das zweite Band 320 sowohl an dem zweiten Befestigungsabschnitt 620 an dem Oberteil 5 vor der Hinterkappe 13 befestigt, und zusätzlich an dem dritten Befestigungsabschnitt 630 der zweiten Außenseite 3 des Schuhs 1 nahe der Sohle 4 an dem Oberteil 5 befestigt.

Die Befestigung des ersten und zweiten Bands 310, 320 an den jeweiligen ersten, zweiten und dritten Befestigungsabschnitten 610, 620 und 630 der zweiten Außenseite 3 erfolgt durch Nähverbindungen, oder durch andere Befestigungsarten, die für eine feste Verbindung zur Übertragung von Kräften geeignet sind.

### Bezugszeichen

- 1: - Schuh
- 2: - Erste Außenseite
- 3: - Zweite Außenseite
- 4: - Sohle
- 5: - Oberteil
- 6: - Schaft
- 7: - Schnürung
- 8: - Fersenrist-Zugsystem
- 9: - Ristbereich
- 10: - Vorderkappe
- 11: - Erster Ristbereich
- 12: - Zweiter Ristbereich
- 13: - Hinterkappe
- 16: - Schnürleiste
- 17: - Schnürleiste
- 18: - Schnürelement
- 40: - Oberer Rand
- 41: - Profil
- 42: - Stollen
- 43: - Zehenbereich
- 44: - Fersenbereich
- 45: - Absatz
- 46: - Profilabschnitt
- 47: - Zwischenlage
- 48: - Schuhmitte
- 49: - Kappenabschnitt
- 60: - Schaftabschluss
- 61: - Erster Knöchelbereich
- 62: - Zweiter Knöchelbereich
- 63: - Vorderseite
- 64: - Unterer Schaftabschnitt
- 65: - Oberer Schaftabschnitt
- 67: - Polster
- 68: - Öffnung
- 69: - Rand
- 71: - Enden
- 200: - Erster Fersenristzug
- 210: - Erstes Band
- 211: - Erstes Ende des ersten Bands
- 212: - Zweites Ende des ersten Bands
- 220: - Zweites Band
- 215: - Stützabschnitt
- 221: - Erstes Ende des zweiten Bands
- 222: - Zweites Ende des zweiten Bands
- 260: - Innerer Verbindungsabschnitt
- 270: - Erstes Verbindungselement
- 280: - Erster Mittelabschnitt
- 300: - Zweiter Fersenristzug
- 310: - Erstes Band
- 311: - Erstes Ende des ersten Bands
- 312: - Zweites Ende des ersten Bands
- 320: - Zweites Band
- 321: - Erstes Ende des zweiten Bands
- 322: - Zweites Ende des zweiten Bands
- 360: - Äußerer Verbindungsabschnitt
- 370: - Erstes Verbindungselement
- 380: - Erster Mittelabschnitt
- 510: - Erster oberer Befestigungsabschnitt
- 520: - Zweiter Befestigungsabschnitt
- 530: - Dritter Befestigungsabschnitt
- 610: - Zweiter oberer Befestigungsabschnitt
- 620: - Zweiter Befestigungsabschnitt
- 630: - Dritter Befestigungsabschnitt
- 641: - Erstes Stützteil
- 642: - Zweites Stützteil

- E: - Mittelebene
- L: - Längsrichtung

## Patentansprüche

1. Bergschuh (1) mit einer ersten und zweiten Außenseite (2, 3) bestehend aus
einer Sohle (4);
einem mit der Sohle (4) verbundenen Oberteil (5) mit einer Vorderkappe (10), einem Ristbereich (9) und einer Hinterkappe (13);
einem oberhalb des Oberteils (5) angeordneten und mit dem Oberteil (5) verbundenen Schaft (6), der Schließelemente (18) aufweist und sich über den Knöchel hinaus erstreckt;
einer Schließvorrichtung (7), die geeignet ist, die Schließelemente (18) des Schafts (6) miteinander zu verbinden; und
einem Fersenristzug-System (8) bestehend aus:
einem an der ersten Außenseite (2) angeordneten ersten Fersenristzug (200) und einem an der zweiten Außenseite (3) angeordneten zweiten Fersenristzug (300),
wobei der erste und zweite Fersenristzug (200, 300) jeweils ein erstes Band (210, 310) und ein zweites Band (220, 320) aufweist,
und deren erste Enden (211, 311; 221, 321) jeweils einen Verbindungsabschnitt (260, 360) bilden, der mit der Schließvorrichtung (7) verbindbar ist, und
wobei die ersten Bänder (210, 310) an einem oberen Schaftabschnitt (65) des Schafts (6) und oberhalb der Hinterkappe (13) nach rückwärts um den Schaft (6) geführt sind, und deren zweite Enden (230, 330) im Bereich der Rückseite des oberen Schaftabschnitts (65) miteinander verbunden sind, wobei der obere Schaftabschnitt (65) einen ersten Knöchelbereich (61) auf der ersten Außenseite (2) und einen zweiten Knöchelbereich (62) auf der zweiten Außenseite (3) beinhaltet,
wobei das erste und das zweite Band (210, 310; 220, 320) jeweils V-förmig zueinander angeordnet sind und die zweiten Bänder (220, 320) in Richtung Sohle (4) geführt sind, und deren zweite Enden (222, 322) an einem jeweiligen zweiten Befestigungsabschnitt (520, 620) am Oberteil (5) befestigt sind;
wobei die ersten Bänder (210; 310) lose um die Rückseite des oberen Schaftabschnitts (65) geführt sind, **dadurch gekennzeichnet, dass** die ersten und zweiten Bänder (210, 310, 220, 320) einen überwiegenden Teil des Knöchel- und Fersenbereiches für einen zusätzlichen Halt des Fußes umschließen, indem das erste Band (210) des ersten Fersenristzugs (200) oberhalb des Knöchels über den ersten Knöchelbereich (61) und das erste Band (310) des zweiten Fersenristzugs (300) oberhalb des Knöchels über den zweiten Knöchelbereich (62) geführt sind, und indem das zweite Band (220) des ersten Fersenristzugs (200) vor dem ersten Knöchelbereich (61) und das zweite Band (320) des zweiten Fersenristzugs (300) vor dem zweiten Knöchelbereich (61) geführt sind.

2. Bergschuh (1) nach Anspruch 1, wobei das erste Band (210, 310) als Fersenband ausgebildet ist.

3. Bergschuh (1) nach Anspruch 1 oder 2, wobei die ersten Bänder (210; 310) jeweils einen Mittelabschnitt (280, 380) aufweisen, der an einem entsprechenden ersten Befestigungsabschnitt (510, 610) des oberen Schaftabschnittes (65) an der jeweiligen Außenseite des Schuhes (1) befestigt ist, und/oder mit der Rückseite des oberen Schaftabschnitts (65) fest verbunden sind.

4. Bergschuh (1) nach einem der vorhergehenden Ansprüche, wobei das erste und das zweite Band (220, 320) aus einem wenig elastischen Materialausgebildet ist.

5. Bergschuh (1) nach einem der vorhergehenden Ansprüche, wobei das erste Band (210, 310) in seinem Verlauf im Wesentlichen horizontal ausgerichtet ist.

6. Bergschuh (1) nach einem der vorhergehenden Ansprüche, wobei die Schließeinrichtung (7) als Schnürung ausgebildet ist und die Schließelemente (18) aus Schlaufen, Ösen oder Haken gebildet sind.

7. Bergschuh (1) nach einem der vorhergehenden Ansprüche, wobei der Verbindungsabschnitt (260, 360) des ersten und zweiten Bands (210, 220, 310, 320) zur Verbindung mit der Schließvorrichtung (7) einen Tiefzughaken aufweist.

8. Bergschuh (1) nach einem der vorhergehenden Ansprüche 1 bis 7, wobei der Verbindungsabschnitt (260, 360) des ersten und zweiten Bands (210, 220, 310, 320) zur Verbindung mit der Schließvorrichtung (7) eine Schlaufe, eine Öse, ein Band, einen Klettverschluss oder dergleichen aufweist.

9. Bergschuh (1) nach einem der vorhergehenden Ansprüche, wobei die zweiten Bänder (220, 320) bis zur Sohle geführt sind und zweite Befestigungsabschnitte (520, 620) an dem Oberteil (5) in einem Bereich nahe der Sohle (4) angeordnet sind.

10. Bergschuh (1) nach einem der vorhergehenden Ansprüche 1 bis 9, wobei die zweiten Bänder (220, 320) bis zur Sohle geführt sind, und ein dritter Befestigungsabschnitt (530, 630) in einem Bereich nahe der Sohle (4) angeordnet ist.

11. Bergschuh (1) nach Anspruch 9 oder 10, wobei die Sohle (4) eine vordere Laufsohle (41) und einen Absatz (45) aufweist und der Bereich nahe der Laufsohle (41) für die Anordnung des zweiten oder dritten Befestigungsabschnitts (520, 530, 620, 630) zwischen Laufsohle (41) und Absatz (45) angeordnet ist.

12. Bergschuh (1) nach einem der vorhergehenden Ansprüche, wobei die Rückseite des Schafts (6) oberhalb der Hinterkappe (13) flexibel ausgeführt ist.

13. Bergschuh (1) nach einem der Ansprüche 4 bis 12, wobei der obere Schaftabschnitt (65) zwischen dem ersten Befestigungsabschnitt (510) und dem zweiten Befestigungsabschnitt (520) flexibel ausgeführt ist.

14. Bergschuh (1) nach einem der Ansprüche 4 bis 13, wobei der Schaft (6) im Bereich des ersten Befestigungsabschnitts (510) des oberen Schaftabschnitts (65) flexibler ausgeführt ist als in dem Bereich des oberen Schaftabschnitts (65) zwischen den ersten und zweiten Befestigungsabschnitten (510, 520).

## Claims

1. A climbing boot (1) with a first and a second outer surface (2, 3) consisting of a sole (4); an upper portion (5), connected to the sole (4), with a front cap (10), an instep region (9) and a rear cap (13); a bootleg (6), which is arranged above the upper portion (5) and is connected to the upper portion (5) and which has closure elements (18) and extends beyond the ankle; a closure device (7), which is suitable for connecting the closure elements (18) of the bootleg (6) together; and a heel instep pull system (8) consisting of: a first heel instep puller (200) arranged on the first outer surface (2) and a second heel instep puller (300) arranged on the second outer surface (3), wherein the first and second heel instep pullers (200, 300) have a first band (210, 310) and a second band (220, 320), respectively, and their first ends (211, 311; 221, 321) constitute a respective connecting section (260, 360), which is connectable to the closure device (7), and wherein the first bands (210, 310) pass rearwardly around the bootleg (6) on an upper bootleg section (65) of the bootleg and above the rear cap (13) and their second ends (230, 330) are connected together in the vicinity of the rear surface of the upper bootleg section (65), wherein the upper bootleg section (65) includes a first ankle region (61) on the first outer surface (2) and a second ankle region (62) on the second outer surface (3), wherein the first and second bands (210, 310; 220, 320) are arranged respectively in a V shape to one another and the second bands (220, 320) extend in the direction of the sole (4) and their second ends (222, 322) are fastened to a respective second fastening section (520, 620) on the upper portion (5); wherein the first bands (210; 310) pass loosely around the rear surface of the upper bootleg section (65), **characterised in that** the first and second bands (210, 310, 220, 320) surround a predominant proportion of the ankle and heel region for additional support of the foot **in that** the first band (210) of the first heel instep puller (200) passes above the ankle over the first ankle region (61) and the first band (310) of the second heel instep puller (300) passes above the ankle over the second ankle region (62) and **in that** the second band (220) of the first heel instep puller (200) passes in front of the first ankle region (61) and the second band (320) of the second heel instep puller (300) passes in front of the second ankle region (61).

2. A climbing boot (1) as claimed in Claim 1, wherein the first band (210, 310) is constructed as a heel band.

3. A climbing boot (1) as claimed in Claim 1 or 2, wherein the first bands (210; 310) have a respective middle section (280, 380), which is fastened to a corresponding first fastening section (510, 610) of the upper bootleg section (65) on the respective outer surface of the boot (1) and/or are firmly connected to the rear surface of the upper bootleg section (65).

4. A climbing boot (1) as claimed in one of the preceding claims, wherein the first and the second band (220, 320) are constructed of a material of low elasticity.

5. A climbing boot (1) as claimed in one of the preceding claims, wherein the length of the first band (210, 310) is aligned substantially horizontally.

6. A climbing boot (1) as claimed in one of the preceding claims, wherein the closure device (7) is constructed in the form of a lace and the closure elements (18) are formed of loops, eyes or hooks.

7. A climbing boot (1) as claimed in one of the preceding claims, wherein the connecting section (260, 360) of the first and second band (210, 220, 310, 320) has a deep drawn hook for connection to the closure device (7).

8. A climbing boot (1) as claimed in one of the preceding Claims 1 to 7, wherein the connecting section (260, 360) of the first and second band (210, 220, 310, 320) has a loop, an eye, a band, a hook and loop fastener or the like for connection to the closure device (7).

9. A climbing boot (1) as claimed in one of the preceding claims, wherein the second bands (220, 320) extend to the sole and second fastening sections (520, 620) are arranged on the upper portion (5) in a region near to the sole (4).

10. A climbing boot (1) as claimed in one of the preceding Claims 1 to 9, wherein the second bands (220, 320) extend to the sole and a third fastening section (530, 630) is arranged in a region near to the sole (4).

11. A climbing boot (1) as claimed in Claim 9 or 10, wherein the sole (4) has a front outsole (41) and a heel (45) and the region near to the outsole (41) is arranged between the outsole (41) and heel (45) for the arrangement of the second or third fastening sections (520, 530, 620, 630).

12. A climbing boot (1) as claimed in one of the preceding claims, wherein the rear surface of the bootleg (6) is of flexible construction above the rear cap (13).

13. A climbing boot (1) as claimed in one of Claims 4 to 12, wherein the upper bootleg section (65) is of flexible construction between the first fastening section (510) and the second fastening section (520).

14. A climbing boot (1) as claimed in one of Claims 4 to 13, wherein the bootleg (6) is of more flexible construction in the region of the first fastening section (510) of the upper bootleg section (65) than in the region of the upper bootleg section (65) between the first and second fastening sections (510, 520).

## Revendications

1. Chaussure (1) de montagne comprenant un premier et un deuxième côté extérieur (2, 3), constituée
d'une semelle (4) ;
d'une partie supérieure (5) reliée à la semelle (4), pourvue d'un bout (10), d'une zone de coude-pied (9) et d'un contrefort (13) ;
d'une tige (6) disposée au-dessus de la partie supérieure (5) et reliée à la partie supérieure (5), laquelle présente des éléments de fermeture (18) et s'étend au-delà de la cheville ;
d'un dispositif de fermeture (7) qui est adapté pour relier les uns aux autres les éléments de fermeture (18) de la tige (6) ; et
d'un système de traction de talon (8) constitué :
d'une première traction de talon (200) disposée au niveau du premier côté extérieur (2) et d'une deuxième traction de talon (300) disposée au niveau du deuxième côté extérieur (3), dans laquelle la première et la deuxième traction de talon (200, 300) présentent respectivement une première bande (210, 310) et une deuxième bande (220, 320),
et dont les premières extrémités (211, 311 ; 221, 321) forment respectivement une section de liaison (260, 360), qui peut être reliée au dispositif de fermeture (7), et
dans laquelle les premières bandes (210, 310) sont guidées autour de la tige (6) au niveau d'une section de tige (65) supérieure de la tige (6) et au-dessus du contrefort (13) vers l'arrière, et dont les deuxièmes extrémités (220, 330) sont reliées les unes aux autres dans la zone du côté arrière de la section de tige (65) supérieure, dans laquelle la section de tige (65) supérieure comporte une première zone de cheville (61) sur le premier côté extérieur (2) et une deuxième zone de cheville (62) sur le deuxième côté extérieur (3),
dans laquelle la première et la deuxième bande (210, 310 ; 220, 320) sont disposées l'une par rapport à l'autre de manière à présenter respectivement une forme de V et les deux bandes (230, 320) sont guidées en direction de la semelle (4), et dont les deuxièmes extrémités (222, 322) sont fixées au niveau de la partie supérieure (5) au niveau d'une deuxième section de fixation (520, 620) respective,
dans laquelle les premières bandes (210 ; 310) sont guidées de manière lâche autour du côté arrière de la section de tige (65) supérieure, **caractérisée en ce**
**que** les premières et deuxièmes bandes (210, 310, 220, 320) renferment une majeure partie de la zone de cheville et talon pour un maintien supplémentaire du pied, en ce que la première bande (210) de la première traction de talon (200) est guidée au-dessus de la cheville par la première zone de cheville (61) et en ce que la première bande (310) de la deuxième traction de talon (300) est guidée au-dessus de la cheville par la deuxième zone de cheville (62), et en ce que la deuxième bande (220) de la première traction de talon (200) est guidée devant la première zone de cheville (61) et en ce que la deuxième bande (320) de la deuxième traction de talon (300) est guidée devant la deuxième zone de cheville (61).

2. Chaussure (1) de montagne selon la revendication 1, dans laquelle la première bande (210, 310) est réalisée sous la forme d'une bande de talon.

3. Chaussure (1) de montagne selon la revendication 1 ou 2, dans laquelle les premières bandes (210 ; 310) présentent respectivement une section centrale (280, 380), qui est fixée au niveau d'une première section de fixation (510, 610) correspondante de la section de tige (65) supérieure au niveau du côté extérieur respectif de la chaussure (1), et/ou en ce qu'elles sont reliées fixement au côté arrière de la section de tige (65) supérieure.

4. Chaussure (1) de montagne selon l'une quelconque des revendications précédentes, dans laquelle la première et la deuxième bande (220, 320) sont réalisées à partie d'un matériau peu élastique.

5. Chaussure (1) de montagne selon l'une quelconque des revendications précédentes, dans laquelle la première bande (210, 310) est orientée, dans son extension, sensiblement de manière horizontale.

6. Chaussure (1) de montagne selon l'une quelconque des revendications précédentes, dans laquelle le système de fermeture (7) est réalisé sous la forme d'un étranglement, et les éléments de fermeture (18) sont formés à partir de boucles, d'oeillets ou de crochets.

7. Chaussure (1) de montagne selon l'une quelconque des revendications précédentes, dans laquelle la section de liaison (260, 360) de la première et de la deuxième bande (210, 220, 310, 320) destinée à être reliée au dispositif de fermeture (7) présente un crochet à emboutissage profond.

8. Chaussure (1) de montagne selon l'une quelconque des revendications précédentes 1 à 7, dans laquelle la section de liaison (260, 360) de la première et de la deuxième bande (210, 220, 310, 320) destinée à être reliée au dispositif de fermeture (7) présente une boucle, un oeillet, une bande, un système de fermeture auto-agrippante ou similaire.

9. Chaussure (1) de montagne selon l'une quelconque des revendications précédentes, dans laquelle les deux bandes (220, 320) sont guidées en direction de la semelle et des deuxièmes sections de fixation (520, 620) sont disposées au niveau de la partie supérieure (5) dans une zone à proximité de la semelle (4).

10. Chaussure (1) de montagne selon l'une quelconque des revendications précédentes 1 à 9, dans laquelle les deux bandes (220, 320) sont guidées jusqu'à la semelle, et une troisième section de fixation (530, 630) est disposée dans une zone à proximité de la semelle (4).

11. Chaussure (1) de montagne selon la revendication 9 ou 10, dans laquelle la semelle (4) présente une semelle extérieure (41) avant et un talon (45) et la zone à proximité de la semelle extérieure (41) est disposée, en vue de l'agencement de la deuxième ou troisième section de fixation (520, 530, 620, 630) entre la semelle extérieure (41) et le talon (45).

12. Chaussure (1) de montagne selon l'une quelconque des revendications précédentes, dans laquelle le côté arrière de la tige (6) est guidé de manière flexible au-dessus du contrefort (13).

13. Chaussure (1) de montagne selon l'une quelconque des revendications 4 à 12,
dans laquelle la section de tige (65) supérieure est guidée de manière flexible entre la première section de fixation (510) et la deuxième section de fixation (520).

14. Chaussure (1) de montagne selon l'une quelconque des revendications 4 à 13, dans laquelle la tige (6) est réalisée dans la zone de la première section de fixation (510) de la section de tige (65) supérieure de manière plus flexible que dans la zone de la section de tige (65) supérieure entre les premières et deuxièmes sections de fixation (510, 520).
